# EUROPÄISCHE PATENTSCHRIFT

(11) **EP 3 479 806 B1**
(45) Veröffentlichungstag und Bekanntmachung des Hinweises auf die Patenterteilung: **11.03.2020**
(21) Anmeldenummer: 17001818.8
(22) Anmeldetag: 07.11.2017
(51) Int. Cl.: A61G 1/01, A61G 1/013, A61G 1/04, A61F 7/02

(54) **RETTUNGSTRAGE ZUR PERSONENRETTUNG**
RESCUE STRETCHER FOR RESCUING INDIVIDUALS
BRANCARD DE SAUVETAGE DESTINÉ AU SAUVETAGE DE PERSONNES

(43) Veröffentlichungstag der Anmeldung: 08.05.2019
(73) Patentinhaber: Offen, Christine, 13407 Berlin (DE)
(72) Erfinder: Offen, Christine, 13407 Berlin (DE)
(74) Vertreter: Hoffmann, Klaus-Dieter

(56) Entgegenhaltungen:
- WO-A1-2009/036374
- WO-A1-2011/088151
- DE-A1-102010 050 450
- DE-U1-202016 000 033
- FR-A1- 2 764 186
- US-A- 5 044 031
- US-A- 5 386 604

## Beschreibung

Die vorliegende Erfindung betrifft eine Rettungstrage zur Personenrettung.

Es ist eine Vielzahl verschiedener Rettungstragen bekannt. Üblicherweise weisen Rettungstragen ein Gestänge oder eine Wanne auf, welche der Rettungstrage eine Steifigkeit geben. Hierdurch kann eine Person leicht auf die Rettungstrage gelegt und stabil transportiert werden. Steife Rettungstragen, beispielsweise Rettungswannen, die gelegentlich von Rettungskräften eingesetzt werden, sind zwar ein guter Schutz für die zu rettende Person, sind aber schwer zu handhaben. In engen Umgebungen kann es jedoch schwer möglich oder sogar unmöglich sein, eine feste Trage, welche üblicherweise eine Länge von mehr als 2 m und eine Breite von 50 cm aufweist, zu bewegen. Zudem sind derartige feste Tragen aufgrund der Abmaße nicht nur unhandlich im Transport sondern auch in der Lagerung.

Weiterhin sind flexible Rettungstragen bekannt. Diese sind tuchartig ausgebildet und somit flexibel. Flexible Tragen können eng gepackt, insbesondere zusammengerollt werden und sind so leicht zu lagern und zu transportieren. Solche Rettungstragen werden beispielsweise in der Höhenrettung eingesetzt. Zum Transport einer Person können diese dann in Längsrichtung halb um die zu rettende Person gerollt werden, sodass die Person in der Rettungstrage stabilisiert wird. Solche Rettungstragen weisen oftmals vier oder sechs Handgriffe auf, z.B. jeweils rechts und links im Bereich der Schulter, in der Mitte und am Fußende. Hierdurch können bis zu sechs Retter die Person in der Rettungstrage gut tragen.

In der US 4124908 A ist eine insgesamt flexible Rettungsunterlage zur Personenrettung beschrieben, die nicht nur flexibel gehandhabt werden kann, sondern in nicht benutztem Zustand auch aufgerollt bevorratet, beispielsweise in einem Gebäude an einem vorgegebenen Platz untergebracht werden kann.

Aus der DE 20316498 U1 geht ferner eine Rettungsunterlage zur Personenrettung mit einer im wesentlichen rechteckigen Unterlagsmatte aus einem eine hohe Zugfestigkeit aufweisenden, im wesentlichen reißfesten Kunststoff-Flächenmaterial, mit an der Unterlagsmatte angebrachten Tragschlaufen und über die Länge der Unterlagsmatte verteilt angebrachten Personensicherungsgurten hervor.

Zudem ist aus der DE 10 2014 016 509 A1 eine aufrollbare Rettungstrage bekannt, die wenigstens zwei Bänder zum Fixieren einer Person in Längsrichtung der Rettungstrage aufweist. Die Bänder zum Fixieren einer Person in Längsrichtung der Rettungstrage sind so angeordnet, dass die Bänder oberhalb eines ersten Bereiches befestigt sind, wobei der erste Bereich zur Aufnahme der Schultern einer Person an der Rettungstrage ausgebildet ist. Die Rettungstrage weist einen Fußsteg auf, wobei der Fußsteg in Längsrichtung der Trage verstellbar ist.

Im Dokument US 5044031 A sowie im Dokument WO 2011/088151 A1 ist jeweils eine Rettungstrage zur Personenrettung mit einem im Wesentlichen rechteckigen, aufrollbaren und/oder zusammenfaltbaren Unterlagentrag aus flexiblem, reißfestem, wasserresistentem Flächenmaterial und mit an jeder Längsseite des rechteckigen Unterlagentrags mindestens zwei fixierten Tragschlaufen beschrieben. Auf der innenseitigen Aufnahmefläche des Unterlagentrags ist eine Kälteschutzeinrichtung, die aus einem deckenartigen Wärmeerhaltungselement und einem auf dieser auswechselbar vorgesehenen, Körperflüssigkeiten, absorbierenden Substrat besteht, lösbar befestigt. Die in der an den Traglaschen getragene Lage des Unterlagentrags bildet eine hüllenartige, kälteisolierende Einbettung für eine aufzunehmende Person.

Der Erfindung liegt das Problem zugrunde, eine Rettungstrage bereitzustellen, die bei der Personenrettung eine kälteisolierende, trockene Einbettung der auf der Rettungstrage zu transportierenden Person gewährleistet.

Gelöst wird die Aufgabe durch eine Rettungstrage mit den in Anspruch 1 angegebenen Merkmalen. Vorteilhafte Ausgestaltungen und Weiterbildungen der erfindungsgemäßen Rettungstrage ergeben sich aus den Unteransprüchen.

Die erfindungsgemäße Rettungstrage weist einen im Wesentlichen rechteckigen, aufrollbaren und/oder zusammenfaltbaren Unterlagentrag aus flexiblem, reißfestem, wasserresistentem Flächenmaterial auf, wobei an jeder Längsseite des Unterlagentrags mindestens zwei Tragschlaufen fixiert sind und auf der die zu rettenden Person aufnehmenden innenseitigen Auflagefläche des Unterlagentrags eine Kälteschutzeinheit, die aus einem deckenartigen Wärmerhaltungselement und einem auf dieser auswechselbar vorgesehenen, Körperflüssigkeiten absorbierenden Substrat besteht, lösbar befestigt ist und die in der an den Traglaschen getragenen Lage des Unterlagentrags eine hüllenartige, kälteisolierende Einbettung für die aufzunehmende Person bildet, wobei am Fußende (13) des Unterlagentrags (2) ein Fußsack (14) auswechselbar und/oder verstellbar mittels eines Klettverschlusses fixiert ist, wobei das in der Draufsicht auf den Fußsacks (13) gesehene Oberteil (15) des letzteren zweigeteilt und längsmittig durch einen zweiten Reißverschluss (26) zu verschließen ist.

Bevorzugt ist die von der Kälteschutzeinheit gebildete hüllenartige, kälteisolierende Einbettung in der an den Traglaschen getragenen Lage des Unterlagentrags durch einander zugeordnete Klettverschlusselemente, die jeweils an der Unterfläche des deckenartigen Wärmeschutzelementes jeweils im Bereich der Längskanten letzterer vorgesehen sind, lösbar zu verschließen.

Der rechteckige Unterlagentrag bildet bevorzugt in der an den Traglaschen getragenen Lage zusammen mit dem deckenartigen Wärmeerhaltungselement und dem auf diesem positionierten, Körperflüssigkeiten absorbierenden Substrat die hüllenartige Einbettung für die aufzunehmende Person.

Der rechteckige Unterlagentrag kann in der an den Traglaschen getragenen Lage, in der letzterer zusammen mit dem deckenartigen Wärmeerhaltungselement und dem auf dieser positionierten, Körperflüssigkeiten absorbierenden Substrat die hüllenartige Einbettung für die aufzunehmende Person bildet, mitttels eines entlang seiner Längskanten vorgesehenen Klettverschlusses oder Reißverschlusses zu verschließen sein.

Das deckenartige Wärmeerhaltungselement der Kälteschutzeinheit kann aus einer kaschierten Schicht aus einer flexiblen, geschlossen-porigen Schaumstofffolie, insbesondere einer kälteisolierenden Polyethylenfolie bestehen, deren Oberfläche mit einer dünnen kälteisolierenden Metallschicht wie z.B. einer Aluminiumschicht einer Srärke im Bereich von 0,6 µ bis 50 µ beschichtet sein kann. Die Metallschicht ist wärmereflektierend, was insbesondere bei Patienten mit Brandwunden von Vorteil ist. Zudem ist das Material des deckenartigen Wärmeerhaltungselementes besonders hautfreundlich, antiallergen und atmungsaktiv und schließt ein Einnisten von Milben und/oder Bakterien aus.

Die Polyethylenfolie kann ein Stärke im Bereich von 0,7 mm bis 5 mm aufweisen und aus einer Vielzahl von Luftbläschen bestehen, wobei z.B. bei einer Folienstärke von 2 mm bis zu 2 Millionen Luftbläschen pro m² Flächeneinheit vorgesehen sein können. Hierdurch ist die Polyethylenfolie sowohl flexibel als auch geschlossen-porig, was eine erhöhte Isolationswirkung gegen Wärmeverluste, Feuchtigkeitsundurchlässigkeit sowie Schwerentflammbarkeit bzw. Unbrennbarkeit des deckenartigen Wärmeerhaltungselementes mit sich bringt.

Die Unterfläche der mit der kälteisolierenden Metallschicht versehenen Polyethylenfolie ist lösbar klebend mittels Klebestellen und/oder Klebstreifen oder ganzflächig mit der innenseitigen Auflagefläche des Unterlagentrags verbunden.

Bevorzugt ist das deckenartige Wärmeerhaltungselement der Kälteschutzeinheit aus einer Schicht von maximal drei metallbeschichtete Kälteschutzfolien gebildet, die miteinander durch elastische Fäden verbunden sind, wobei die Unterfläche der in der Schicht unten liegenden Kälteschutzfolie lösbar klebend mittels der Klebestellen und/oder der Klebstreifen oder ganzflächig mit der innenseitigen Auflagefläche des Unterlagentrags verbunden ist.

Der Unterlagentrag und das deckenartig Wärmeerhaltungselement der Kälteschutzeinheit können durch ein doppelseitiges Klebeband lösbar miteinander verbunden sein. Ebenso kann das Körperflüssigkeiten absorbierende Substrat auf der Innenfläche des Wärmeerhaltungselementes lösbar mittels Klebestellen und/oder Klebstreifen fixiert sein.

Zudem können in dem deckenartigen Wärmeerhaltungselement der Kälteschutzeinheit Wärmepads integriert sein, die die Körperwärme der eingewickelten zu rettenden Person erhalten. Auch können an jeder Längsseite des rechteckförmigen Unterlagentrags z.B. drei Tragschlaufen vorgesehen sein, damit der Unterlagentrag auch bei einer maximalen Belastbarkeit von 500 kg sicher zu tragen ist.

Der Unterlagentrag und das deckenartig Wärmeerhaltungselement der Kälteschutzeinheit können durch ein doppelseitiges Klebeband lösbar miteinander zu verbunden sein. Zudem können in dem deckenartigen Wärmeerhaltungselement der Kälteschutzeinheit Wärmepads integriert sein.

Vorzugsweise ist das Körperflüssigkeiten absorbierenden Substrat ein hochabsorbierendes Laken wie z.B. ein Vliesstofflaken mit einem Saugvolumen im Bereich von 2 Liter bis 9 Liter, insbesondere von 4 bis 6 Liter, z.B. 4 Liter Körperflüssigkeiten. In dem Körperflüssigkeiten absorbierenden Substrat bzw. Laken kann ein spezieller Saugkern mit einem Saugvolumen bis zu 8 Liter Körperflüssigkeiten herausnehmbar integriert sein. Die Abmaße des aus dem Körperflüssigkeiten absorbierenden Substrat bzw. Laken heraustrennbare Saugkerns liegen bevorzugt im Bereich einer Länge von 180 cm bis 220 cm und einer Breite von 40 cm x 80 cm und betragen z.B. 200 cm x 60 cm.

An der innenseitigen Aufnahmefläche des Unterlagentrags kann eine verschließbare Dokumententasche befestigt und derart positioniert sein, dass diese in der an den Tragschlaufen getragenen Lage der hüllenartigen Einbettung durch deren Öffnungsbereich von außen zugänglich ist.

Bevorzugt ist der rechteckige Unterlagentrag der Rettungstrage, an dessen Längsseiten mindestens zwei Tragschlaufen fixiert sind, zusammen mit der auf der innenseitigen Aufnahmefläche des Unterlagentrags lösbar befestigten Kälteschutzeinheit, die aus dem deckenartigen Wärmeerhaltungselement und dem auf dieser auswechselbar befestigten Körperflüssigkeiten absorbierenden Substrat besteht, zu einem Paket einer Grundfläche von ca. 35 cm x ca. 30 cm und einer Höhe von ca. 15 cm zusammenfaltbar. Dieses Paket kann bevorzugt in einer kleinflächig stapelbaren Vakuumverpackung aufgenommen sein und ein Gewicht von ca. 1,5 kg aufweisen.

Die erfindungsgemäße Rettungstrage ermöglicht durch die auf dem Unterlagentrag lösbar positionierte Kälteschutzeinheit eine effektive die Köperwärme erhaltende Einbettung der auf dem Unterlagentrag aufgelegten zu rettenden Person, wobei das Körperflüssigkeiten absorbierende Substrat der Kälteschutzeinheit, in der die zu rettende Person eingebettet ist, gewährleistet, dass im gegebenen Fall z.B. Blut und Sekrete der eingebetteten Person aufgesaugt und deren Körperwärme auf einem konstanten erforderliche Wärmegrad erhalten bleibt. Zudem sind bei Bedarf die lösbar auf dem Unterlagentrag der Rettungstrage befestigte Kälteschutzeinheit insgesamt oder nur das Körperflüssigkeiten absorbierende Substrat, das auf dem deckenartigen Wärmeerhaltungselement lösbar angebracht ist, und/oder der Saugkern, der auf dem deckenartigen Wärmeerhaltungselement oder in dem Körperflüssigkeiten absorbierenden Vliesstofflaken lösbar integriert ist, bei Bedarf, wie z.B. einer erforderlichen Umbettung der zu rettenden Person problemlos auszuwechseln. Auch das deckenartige Wärmeerhaltungselement kann bei Bedarf ausgewechselt werden.

Nachfolgend wird die erfindungsgemäße Rettungstrage anhand der Zeichnungen näher erläutert. In den Zeichnungen sind:
Fig. 1 eine schematische Draufsicht auf eine Rettungstrage gemäß mindestens einer Ausführungsform der vorliegenden Erfindung,
Fig. 2 eine schematische Draufsicht auf eine andere Rettungstrage gemäß mindestens einer Ausführungsform der vorliegenden Erfindung,
Fig. 3 ein schematischer Querschnitt einer weiteren Rettungstrage gemäß mindestens einer Ausführungsform der vorliegenden Erfindung,
Fig. 4 eine schematische Querschnittansicht eines Teils einer weiteren Rettungstrage gemäß mindestens einer Ausfiihrungsform der vorliegenden Erfindung und
Fig. 5 eine transparente Draufsicht auf eine Vakuumverpackung, in der eine weitere Rettungstrage gemäß mindestens einer Ausfuhrungsform der vorliegenden Erfindung zusammengefaltet vakuumverpackt ist.

In Fig. 1 ist eine schematische Draufsicht auf eine Rettungstrage 1 gemäß mindestens einer Ausfuhrungsform der vorliegenden Erfindung dargestellt, wobei der Unterlagentrag 2 sowie die auf deren innenseitigen Aufnahmefläche 3 lösbar positionierte Kälteschutzeinheit 4 aus dem deckenartigen Wärmeerhaltungselement 5 und dem auf diesem lösbar fixierten, Körperflüssigkeiten absorbierenden Substrat 6 eine kälteisolierende hüllenartige Einbettung 7 für die zu rettende Person bilden. Die hüllenartige Einbettung 7 ist entlang der einander gegenüberliegenden Längskanten 8 mittels z.B. eines Klettverschlusses 16 oder eines ersten Reißverschlusses derart verschließbar, das der Oberkörper, insbesondere der Kopf der zu rettenden Person in einem von außen zugänglich Öffnungsbereich 9 der hüllenartigen Einbettung 7 zu liegen kommt.

Wie Fig. 1 zeigt, sind an der Außenfläche 10 des Unterlagentrags 2 sechs Tragschlaufen 11 reißfest derart befestigt, das an der gebildeten hüllenartigen Einbettung 7 an deren beiden Längsseiten 12 jeweils drei der Tragschlaufen 11 einander gegenüberliegend positioniert sind, die an jeder Längsseite 12 der hüllenartigen Einbettung 7 jeweils im gleichen Abstand zueinander angeordnet sind, so dass die in der hüllenartigen Einbettung 7 der Rettungstrage 1 aufgenommene zu rettenden Person von sechs Rettungskräften getragen werden kann.

Bei einer in Fig. 2 gezeigten anderen Ausführungsform der Rettungstrage 1 ist am Fußende 13 letzterer ein abnehmbarer und/oder verstellbarer Fußsack 14 an der Rettungstrage 1 derart befestigt, dass die Füße der in der hüllenartigen Einbettung 7 der Rettungstrage 1 befindlichen Person vom Fußsack 14 aufgenommen werden können und letztere insbesondere in der schrägen oder aufrechten Transportstellung der Rettungstrage 1 nach unten gesichert in der hüllenartigen Einbettung 7 getragen werden kann. Das Oberteil 15 des Fußsacks 14 ist bei der in Fig. 2 gezeigten Ausführungsform - gesehen in der Draufsicht - zweigeteilt und längsmittig durch einen zweiten Reißverschluss 26 verschließbar. Bevorzugt hat der Fußsack 14 die Abmaße ca. 35 cm x 30 cm x 15 cm.

Fig. 3 zeigt einen schematischen Querschnitt einer weiteren Rettungstrage 1 gemäß mindestens einer Ausführungsform der vorliegenden Erfindung, wobei auf der innenseitigen Aufnahmefläche 3 des Unterlagentrags 2 der Rettungstrage 1 die Kälteschutzeinheit 4 als hüllenartige Einbettung 7 positioniert ist. Letztere wird von dem deckenartigen Wärmeerhaltungselement 5, das z.B. aus einer Schicht von maximal drei metallbeschichtete Kälteschutzfolien gebildet sein kann, die miteinander durch elastische Fäden verbunden sind, und dem auf dessen Innenfläche auswechselbar positionierten, Körperflüssigkeiten absorbierende Substrat 6 gebildet. Letzteres kann z.B. ein hochabsorbierendes VliesstoffLaken mit einem Saugvolumen von z.B. 4 Liter Körperflüssigkeit sein. Der Verschluss der hüllenartigen Einbettung 7 ist, wie Fig. 3 zeigt, durch in Eingriff stehende Klettverschlusselemente 17 gegeben, die jeweils im Bereich der Längskanten 18 des deckenartigen Wärmeerhaltungselementes 5 auf dessen Unterseite 19 bzw. auf der untersten Schicht der metallbeschichteten Kälteschutzfolie 23 des letzteren positioniert sind.

Wie aus Fig. 4 hervorgeht, die eine schematische Querschnittansicht eines Teils einer weiteren Rettungstrage gemäß mindestens einer Ausführungsform der vorliegenden Erfindung zeigt, ist hier das deckenartige Wärmeerhaltungselement 5 der Kälteschutzeinheit 4 aus einer Schicht von drei metallbeschichtete Kälteschutzfolien 23 gebildet, die miteinander durch elastische Fäden 24 verbunden sind. Die Unterfläche 25 der in der Schicht unten liegenden Kälteschutzfolie 23 ist mittels im Abstand zueinander positionierten Klebestellen oder Klebstreifen 27 oder ganzflächig klebend mit der innenseitigen Aufnahmefläche 3 des Unterlagentrags 2 lösbar verbunden ist. Auf der oberen Fläche 28 der in der Schicht obersten der drei übereinander liegenden Kälteschutzfolien 23 ist als das Körperflüssigkeiten absorbierendes Substrat 6 ein hochabsorbierendes Vliesstofflaken positioniert, in dem mittig ein spezieller Saugkern 21 mit einem Saugvolumen bis zu 8 Liter Körperflüssigkeit integriert ist. Der Saugkern 21 ist mit seiner Unterfläche 28 mittels im Abstand zueinander angeordneter Klebstellen oder Klebestreifen 29 schnell auswechselbar auf der oberen Fläche 28 der in der Schicht des deckenartigen Wärmeerhaltungselementes 5 obersten Kälteschutzfolie 23 befestigt.

Aus Fig. 5 geht eine transparente Draufsicht auf eine Vakuumverpackung 31 hervor, in der eine weitere Rettungstrage 1 gemäß mindestens einer Ausführungsform der vorliegenden Erfindung zusammengefaltet vakuumverpackt ist. Hierzu ist der rechteckige Unterlagentrag 2, an dessen Längsseiten mindestens zwei Tragschlaufen fixiert sind, zusammen mit der auf der innenseitigen Aufnahmefläche 3 des Unterlagentrags 2 lösbar befestigten Kälteschutzeinheit 4, die aus dem deckenartigen Wärmeerhaltungselement 5 und dem auf dieser auswechselbar befestigten Körperflüssigkeiten absorbierenden Substrat 6 besteht, zu einem Paket 30 einer Grundfläche von ca. 35 cm x ca. 30 cm und einer Höhe von ca. 15 c zusammenfaltbar und das Paket 30 in einer Vakuumverpackung 31 vakuumverpackt aufgenommen, die kleinflächig stapelbar ist.

Es versteht sich, dass die Ausführungsformen der vorliegenden Erfindung nicht beschränkt sind auf die speziellen Strukturen, Verfahrensschritte oder Materialien, die hier offenbart sind.

Es versteht sich, dass die hier benutzte Terminologie lediglich zum Beschreiben bestimmter Ausführungsformen verwendet wird und nicht als beschränkend auszulegen ist.

### Liste der Bezugszeichen:

- 1: Rettungstrage
- 2: Unterlagentrag
- 3: innenseitige Aufnahmefläche des Unterlagentrags
- 4: Kälteschutzeinheit
- 5: deckenartiges Wärmeerhaltungselement
- 6: Körperflüssigkeiten absorbierendes Substrat
- 7: hüllenartige Einbettung
- 8: Längskanten der hüllenartigen Einbettung
- 9: Öffnungsbereich der hüllenartigen Einbettung
- 10: Außenfläche des Unterlagentrags
- 11: Tragschlaufen
- 12: Längsseiten der hüllenartigen Einbettung
- 13: Fußende der hüllenartigen Einbettung
- 14: Fußsack
- 15: Oberteil des Fußsacks
- 16: Klettverschluss, erster Reißverschluss
- 17: Klettverschlusselemente
- 18: Längskanten des deckenartigen Wärmeerhaltungselementes
- 19: Unterfläche des deckenartigen Wärmeerhaltungselementes
- 20: Längskanten des Unterlagentrags
- 21: Saugkern
- 22: doppelseitiges Klebeband
- 23: Kälteschutzfolien
- 24: elastische Fäden
- 25: Unterfläche der untersten Kälteschutzfolien
- 26: zweiter Reißverschluss
- 27: Klebestellen, Klebestreifen zur Kälteschutzfolienbefestigung
- 28: Unterfläche des Saugkerns
- 29: Klebestellen oder Klebestreifen zur auswechselbaren Saugkembefestigung
- 30: zusammengefaltetes Paket
- 31: Vakuumverpackung

## Patentansprüche

1. Rettungstrage (1) zur Personenrettung mit einem im Wesentlichen rechteckigen, aufrollbaren und/oder zusammenfaltbaren Unterlagentrag (2) aus flexiblem, reißfestem, wasserresistentem Flächenmaterial und mit an jeder Längsseite des rechteckigen Unterlagentrags (2) mindestens zweifixierten Tragschlaufen (11), wobei auf der innenseitigen Aufnahmefläche (3) des Unterlagentrags (2) eine Kälteschutzeinheit (4), die aus einem deckenartigen Wärmeerhaltungselement (5) und einem auf dieser auswechselbar vorgesehenen, Körperflüssigkeiten absorbierenden Substrat (6) besteht, lösbar befestigt ist und die in der an den Traglaschen (11) getragenen Lage des Unterlagentrags (2) eine hüllenartige kälteisolierende Einbettung (7) für die aufzunehmende Person bildet,
**dadurch gekennzeichnet, dass**
am Fußende (13) des Unterlagentrags (2) ein Fußsack (14) auswechselbar und/oder verstellbar mittels eines Klettverschlusses fixiert ist, wobei das in der Draufsicht auf den Fußsacks (13) gesehene Oberteil (15) des letzteren zweigeteilt und längsmittig durch einen zweiten Reißverschluss (26) zu verschließen ist.

2. Rettungstrag nach Anspruch 1, **dadurch gekennzeichnet, dass** die von der Kälteschutzeinheit (4) gebildete hüllenartige Einbettung (7) in der an den Traglaschen (11) getragenen Lage des Unterlagentrags (2) durch einander zugeordnete Klettverschlusselemente (17), die jeweils an der Unterfläche (18) des deckenartigen Wärmeerhaltungselements (5) jeweils im Bereich der Längskanten (19) letzterer vorgesehen sind, lösbar zu verschließen ist.

3. Rettungstrage nach Anspruch 1 oder 2, **dadurch gekennzeichnet, dass** der rechteckige Unterlagentrag (2) in der an den Traglaschen (11) getragenen Lage zusammen mit dem deckenartigen Wärmeerhaltungselement (5) und dem auf dieser positionierten, Körperflüssigkeiten absorbierenden Substrat (6) die hüllenartige Einbettung (7) für die aufzunehmende Person bildet.

4. Rettungstrage nach einem der Ansprüche 1-3, **dadurch gekennzeichnet, dass** der rechteckige Unterlagentrag (2) in der an den Traglaschen (11) getragenen Lage, in der letzterer zusammen mit dem deckenartigen Wärmeerhaltungselement (5) und dem auf dieser positionierten, Körperflüssigkeiten absorbierenden Substrat (6) die hüllenartige Einbettung (7) für die aufzunehmende Person bildet, mitttels eines entlang der Längskanten (20) des Unterlagentrags (2) verlaufenden Klettverschlusses (16) oder eines ersten Reißverschlusses zu verschließen ist.

5. Rettungstrage nach einem der Ansprüche 1-4, **dadurch gekennzeichnet, dass** der Unterlagentrag (2) und das deckenartige Wärmeerhaltungselement (5) der Kälteschutzeinheit (4) durch ein doppelseitiges Klebeband (22) lösbar miteinander verbunden sind.

6. Rettungstrage nach jedem der Ansprüche 1-5, **dadurch gekennzeichnet, dass** das deckenartige Wärmeerhaltungselement (5) der Kälteschutzeinheit (4) aus einer Schicht von maximal drei metallbeschichtete Kälteschutzfolien (23) gebildet ist, die miteinander durch elastische Fäden (24) verbunden sind, wobei die Unterfläche (25) der in der Schicht unten liegenden Kälteschutzfolie (23) mittels Klebestellen, Klebstreifen oder ganzflächig klebend mit der innenseitigen Aufnahmefläche (3) des Unterlagentrags (2) lösbar verbunden ist.

7. Rettungstrage nach einem der Ansprüche 1-6, **dadurch gekennzeichnet, dass** in dem deckenartigen Wärmeerhaltungselement (5) der Kälteschutzeinheit (4) Wärmepads integriert sind.

8. Rettungstrage nach Anspruch 1-7, **dadurch gekennzeichnet, dass** das Körperflüssigkeiten absorbierenden Substrat (6) ein hochabsorbierendes Laken mit einem Saugvolumen im Bereich von 2 Liter bis 9 Liter Körperflüssigkeit ist.

9. Rettungstrage nach einem der Ansprüche 1-8, **dadurch gekennzeichnet, dass** in dem Körperflüssigkeiten absorbierenden Substrat (6) bzw. Laken ein herausnehmbar fixierter Saugkern (21) mit einem Saugvolumen von maximal 9 Liter Körperflüssigkeiten integriert ist.

10. Rettungstrage nach Anspruch 9, **dadurch gekennzeichnet, dass** das Körperflüssigkeiten absorbierende Laken (6) ein PP-Vliesstofflaken mit integriertem Trockenvliesstoff- Saugkern aus Zellstoff und hochabsorbierenden Polymeren ist.

11. Rettungstrage nach jedem der Ansprüche 1-10, **dadurch gekennzeichnet, dass** der Unterlagentrag (2) eine maximale Belastbarkeit von 500 kg aufweist.

12. Rettungstrage nach jedem der Ansprüche 1-11, **dadurch gekennzeichnet, dass** an der innenseitigen Aufnahmefläche (3) des Unterlagentrags (2) eine verschließbare Dokumententasche befestigt und derart positioniert ist, dass letzterer in der an den Tragschlaufen (11) getragenen Lage der hüllenartigen Einbettung (7) durch den Öffnungsbereich (9) letzterer von außen zugänglich ist.

13. Rettungstrage nach jedem der Ansprüche 1 bis 12, **dadurch gekennzeichnet, dass** der rechteckige Unterlagentrag (2), an dessen Längsseiten mindestens zwei Tragschlaufen fixiert sind, zusammen mit der auf der innenseitigen Aufnahmefläche (3) des Unterlagentrags (2) lösbar befestigten Kälteschutzeinheit (4), die aus dem deckenartigen Wärmeerhaltungselement (5) und dem auf dieser auswechselbar befestigten Körperflüssigkeiten absorbierenden Substrat (6) besteht, zu einem Paket einer Grundfläche von ca. 35 cm x ca. 30 cm und einer Höhe von ca. 15 cm zusammenfaltbar ist.

## Claims

1. Rescue stretcher (1) for rescuing persons with a substantially rectangular, support litter (2) configured to be rolled up and/or folded together and being made of a flexible, tear-resistant, water-proof sheet material, and with at least two fixed carrying loops (11) on each longitudinal side of the rectangular support litter (2), wherein on the inner receiving surface (3) of the support litter (2) a cold protection unit (4) consisting of a blanket-like heat maintaining element (5) and, replaceably provided thereon, a substrate (6) configured to absorb bodily fluids is detachably fastened and which when the support litter (2) is being carried by the carrying loops (11) forms an envelope-like, cold-insulated bedding (7) for the person to be carried,
**characterised in that**
at the foot end (13) of the support litter (2) a foot sack (14) is fixed interchangeably and/or adjustably by way of a velcro closure, wherein, when seen from above, the upper part (15) of the foot sack (13) is configured to be closed in two parts and along the centreline by a second zip fastener.

2. Rescue stretcher according to claim 1, **characterised in that** when the support litter (2) is being carried by means of the carrying loops (11) the envelope-like bedding (7) formed by the cold protection unit (4) is configured to be closed in a detachable manner by velcro elements (17) assigned to each other which are each provided on the undersurface (18) of the blanket-like heat maintaining element (5) in the area of the longitudinal edges (19) of the latter.

3. Rescue stretcher according to claim 1 or 2, **characterised in that** the rectangular support litter (2), when being carried by the carrying loops (11), together with the blanket-like heat maintaining element (5) and the bodily fluid-absorbing substrate (6) positioned thereon, forms the envelope-like bedding (7) for the person to be carried.

4. Rescue stretcher according to any one of claims 1-3, **characterised in that** the rectangular support litter (2),which when being carried by the carrying loops (11) together with the blanket-like heat maintaining element (5) and the bodily fluid-absorbing substrate (6) positioned thereon, forms the envelope-like bedding (7) for the person to be carried, is configured to be closed by means of a velcro closure (16) or a first zip fastener running along the longitudinal edges (20) of the support litter (2).

5. Rescue stretcher according to any one of claims 1-4, **characterised in that** the support litter (2) and the blanket-like heat maintaining element (5) of the cold protection unit (4) are connected to each other in a detachable manner by means of a double-sided adhesive tape (22).

6. Rescue stretcher according to any one of claims 1-5, **characterised in that** the blanket-like heat maintaining element (5) of the cold protection unit (4) is formed of a maximum of three metal-coated cold protection films (23) which are connected to each other by elastic threads (24), wherein the undersurface (25) of the cold protection film (23) at the bottom of the layer is detachably connected to the inner receiving surface (3) of the support litter (2) by means of adhesive points, adhesive strips or through full-surface adhesion.

7. Rescue stretcher according to any of claims 1 - 6, **characterised in that** heat pads are integrated into the blanket-like heat maintaining element (5) of the cold protection unit (4).

8. Rescue stretcher according to any one of claims 1 - 7, **characterised in that** the bodily fluid-absorbing substrate (6) is a highly absorbent sheet with an absorption volume in the range of 2 to 9 litres of bodily fluids.

9. Rescue stretcher according to any of claims 1 - 8, **characterised in that** integrated into the bodily fluid-absorbing substrate (6) or sheet is a removable fixed absorbent core (21) with an absorption volume of maximum 9 litres of bodily fluids.

10. Rescue stretcher according to claim 9, **characterised in that** the bodily fluid-absorbing sheet (6) is a PP non-woven fabric sheet with an integrated non-woven fabric absorbent core made of cellulose and high-absorbent polymers.

11. Rescue stretcher according to any one of claims 1 - 10, **characterised in that** the support litter (2) has a maximum load-bearing capacity of 500 kg.

12. Rescue stretcher according to any one of claims 1-11, **characterised in that** fastened on the inside receiving surface (3) of the support litter (2) is a closeable document pocket which is positioned in such a way that when the envelope-like bedding (7) is being carried by the carrying loops (11) it is accessible from the outside through the opening area (9).

13. Rescue stretcher according to any one of claims 1 to 12, **characterised in that** the rectangular support litter (2), on the longitudinal sides of which at least two carrying loops are fixed, together with the cold protection unit (4), comprising the blanket-like heat maintaining element (5) and the bodily fluid-absorbing substrate (6) replaceably attached thereto, which is detachably fastened to the inner receiving surface (3) of the support litter (2), is configured to be folded together to form a pack with a surface area of approximately 35 cm x approximately 30 cm and a height of approximately 15 cm.

## Revendications

1. Civière (1) pour le sauvetage de personnes, pourvu d'un support de portage (2) enroulable et/ou pliable, sensiblement rectangulaire en une matière plane souple, indéchirable et résistant à l'eau et pourvu d'au moins deux sangles de portage (11) fixées sur chaque côté longitudinal du support de portage (2), sur la surface de réception (3) interne du support de portage (2) étant fixée de manière amovible une unité de protection thermique (4), qui est constituée d'un élément conservateur de chaleur (5) de type couverture et d'un substrat (6), prévu de manière interchangeable sur celui-ci, absorbant les fluides corporels et qui lorsque le support de portage (2) est porté par l'intermédiaire des pattes de portage (11), forme une literie (7) en forme de housse, isolant du froid pour la personne qui doit être accueillie,
**caractérisée en ce que**
sur l'extrémité basse (13) du support de portage (2), un sac à pieds (14) est fixé de manière interchangeable et/ou réglable au moyen d'une fermeture auto-agrippante, la partie supérieure (15) du sac à pieds (13), vue en élévation sur ce dernier étant divisée en deux parties et se fermant en son centre longitudinal par une deuxième fermeture-éclair (26).

2. Civière selon la revendication 1, **caractérisée en ce que** lorsque le support de portage (2) est porté par l'intermédiaire des pattes de portage (11), la literie (7) en forme d'enveloppe formée par l'unité de protection thermique (4) peut se fermer de manière amovible par des éléments de fermeture auto-agrippants (17) mutuellement associés, qui sont prévus respectivement sur la surface inférieure (18) de l'élément conservateur de chaleur (5) de type couverture, respectivement dans la zone des arêtes longitudinales (19) de cette dernière.

3. Civière selon la revendication 1 ou 2, **caractérisée en ce que** lorsqu'il est porté par l'intermédiaire des pattes de portage (11), le support de portage (2) rectangulaire forme conjointement avec l'élément conservateur de chaleur (5) de type couverture et le substrat (6) absorbant les fluides corporels, positionné sur celui-ci la literie (7) en forme d'enveloppe pour la personne qui doit être accueillie.

4. Civière selon l'une quelconque des revendications 1 à 3, **caractérisée en ce que** lorsqu'il est porté par l'intermédiaire des pattes de portage (11), et qu'il forme, conjointement avec l'élément conservateur de chaleur (5) de type couverture et le substrat (6) absorbant les fluides corporels, positionné sur celui-ci la literie (7) en forme d'enveloppe pour la personne qui doit être accueillie, le support de portage (2) rectangulaire doit se fermer au moyen d'une fermeture auto-agrippante (16) ou d'une première fermeture-éclair s'écoulant le long des arêtes longitudinales (20) du support de portage (2).

5. Civière selon l'une quelconque des revendications 1 à 4, **caractérisée en ce que** le support de portage (2) et l'élément conservateur de chaleur (5) de type couverture de l'unité de protection thermique (4) sont assemblés l'un à l'autre de manière amovible par un ruban adhésif (22) double face.

6. Civière selon chacune des revendications 1 à 5, **caractérisée en ce que** l'élément conservateur de chaleur (5) de type couverture de l'unité de protection thermique (4) est formé d'une couche d'un maximum de trois films de protection thermique (23) revêtus de métal, qui sont assemblés les uns aux autres par des fils (24) élastiques, la surface inférieure (25) du film de protection thermique (23) inférieur dans la couche étant assemblée par des points de colle, des bandes de colle ou par collage à pleine surface avec la surface de réception (3) interne du support de portage (2).

7. Civière selon l'une quelconque des revendications 1 à 6, **caractérisée en ce que** dans l'élément conservateur de chaleur (5) de type couverture de l'unité de protection thermique (4) sont intégrés des coussinets chauffants.

8. Civière selon la revendication 1 à 7, **caractérisée en ce que** le substrat (6) absorbant les fluides corporels est un drap ultra-absorbant d'un pouvoir absorbant d'un volume de l'ordre de 2 litres à 9 litres.

9. Civière selon l'une quelconque des revendications 1 à 8, **caractérisée en ce que** dans le substrat (6) absorbant les fluides corporels, respectivement le drap est intégré un cœur absorbant (21) amovible fixé, d'un pouvoir absorbant d'un maximum de 9 litres de fluides corporels.

10. Civière selon la revendication 9, **caractérisée en ce que** le drap (6) absorbant les fluides corporels est un drap en non-tissé de PP comprenant un cœur absorbant intégré en non-tissé sec en cellulose et en polymères ultra-absorbants.

11. Civière selon chacune des revendications 1 à 10, **caractérisée en ce que** le support de portage (2) fait preuve d'une capacité de charge maximale de 500 kg.

12. Civière selon chacune des revendications 1 à 11, **caractérisée en ce que** sur la surface de réception (3) interne du support de portage (2), un porte-documents verrouillable est fixé et positionné de telle sorte que lorsque la literie (7) en forme d'enveloppe est portée par les sangles de portage (11), ce dernier soit accessible par l'extérieur à travers la zone d'ouverture (9) de celle-ci.

13. Civière selon chacune des revendications 1 à 12, **caractérisée en ce que**, conjointement avec l'unité de protection thermique (4) fixée de manière amovible sur la surface de réception (3) interne du support de portage (2), qui est constituée de l'élément conservateur de chaleur (5) et du substrat (6) absorbant les fluides corporels, fixé de manière amovible sur celui-ci, le support de portage (2) rectangulaire, sur les côtés longitudinaux duquel sont fixées au moins deux sangles de portage peut se replier en un paquet présentant une surface de base d'env. 35 cm x env. 30 cm et d'une hauteur d'env. 15 cm.
